# EUROPÄISCHE PATENTSCHRIFT

(11) **EP 1 637 045 B1**
(45) Veröffentlichungstag und Bekanntmachung des Hinweises auf die Patenterteilung: **04.06.2008**
(21) Anmeldenummer: 04027084.5
(22) Anmeldetag: 15.11.2004
(51) Int. Cl.: A41B 13/06, A47G 9/08

(54) **Schlafsack für Kinder**
Sleeping bag for children
Sac de couchage pour enfants

(30) Priorität: 16.09.2004 DE 102004045287
(43) Veröffentlichungstag der Anmeldung: 22.03.2006
(73) Patentinhaber: Bangert, Guido, 74836 Limbach (DE)
(72) Erfinder: Bangert, Guido, 74836 Limbach (DE)
(74) Vertreter: Naumann, Ulrich

(56) Entgegenhaltungen:
- WO-A-02/00048
- WO-A-03/092451
- DE-A1- 1 815 505
- DE-A1- 3 306 026
- DE-A1- 4 447 181
- DE-U1- 20 317 424
- US-A- 2 368 220
- US-A- 5 533 216
- US-B1- 6 266 822

## Beschreibung

Die Erfindung betrifft einen Schlafsack für Kinder, mit einem am Kopfende offenen und am Fußende geschlossenen Sackteil, wobei sich zwischen dem Kopfende und dem Fußende Verschlussmittel zum Öffnen und Schließen des Sackteils erstrecken, wobei am Sackteil Befestigungsmittel vorgesehen sind, an denen ein äußeres Sackteil derart befestigbar ist, dass das Sackteil als inneres Sackteil zumindest teilweise vom äußeren Sackteil umgeben ist.

Schlafsäcke sind in den unterschiedlichsten Ausführungsformen seit langem aus der Praxis bekannt, insbesondere auch für Kinder und Kleinkinder. Solche Schlafsäcke bestehen im Wesentlichen aus einem Sackteil, in welches das Kind hineingelegt werden kann.

Schlafsäcke für Kinder haben jedoch den Nachteil, dass sie über die Jahreszeiten hinweg aufgrund des sehr unterschiedlichen Temperaturverlaufs regelmäßig zu dünn oder zu dick ausgeführt sind. Dies hat zur Folge, dass das Kind schwitzt oder friert. Ein weiteres Problem ist darin zu sehen, dass bei dicker Ausführung des Schlafsacks kaum eine Luftzirkulation möglich ist, so dass ein Hitze- und Feuchtigkeitsstau entsteht. Dies hat zur Folge, dass das Kind zuerst schwitzt und dann friert. Gesundheitliche Schäden sind oft die Folge.

Ist der Schlafsack zu dünn ausgeführt, werden oft zusätzliche Decken verwendet. Bei Verwendung solcher Decken, die nicht mit dem Schlafsack verbunden sind, besteht Erstickungsgefahr. Folglich ist von der Verwendung zusätzlicher Decken abzuraten, so dass das voranstehend erörterte Problem ungelöst bleibt.

Aus der DE 18 155 05 A1 ist ein Schlafsack bekannt, der ein inneres Sackteil zur Aufnahme einer Person aufweist. Das Sackteil ist am Kopfende offen und am Fußende geschlossen ausgeführt, wobei sich eine schlitzartige Ausnehmung von der Öffnungskante des Kopfendes in Richtung des Fußendes erstreckt, um den Ein- und Ausstieg in das Sackteil bzw. aus dem Sackteil zu erleichtern.

Zur Erhöhung der thermischen Isolierung des Schlafsacks - bspw. bei Nutzung im Freien - weist der Schlafsack ein äußeres Sackteil auf, in welches sich das innere Sackteil nahezu vollständig einführen lässt, so dass das innere Sackteil nahezu vollständig vom äußeren Sackteil umgeben ist. Zwischen den beiden Sackteilen befindet sich dann ein Zwischenraum mit einem Luftvolumen, wodurch sich die thermische Isolierung des Schlafsacks erheblich erhöht. Zur Fixierung der beiden Sackteile aneinander sind die Öffnungskanten beider Sackteile mit einem umlaufenden Reißverschluss miteinander verbunden. Der Reißverschluss sorgt für eine weitere Erhöhung der thermischen Isolierung des Schlafsacks, indem ein Entweichen der im Zwischenraum eingeschlossenen Luft weitestgehend verhindert wird. Die zueinander versetzten Steppnähte von innerem und äußerem Sackteil zur Verhinderung von Kältedurchschlägen erhöhen die thermische Isolierung zusätzlich.

Der vorbekannte Schlafsack eignet sich aufgrund der Verwandelbarkeit zwischen einwandigem und zweiwandigern Schlafsack besonders zur Nutzung bei sich stark unterscheidenden Umgebungstemperaturen. In der Praxis ist jedoch als nachteilig anzusehen, dass sich bei Verwendung beider Sackteile leicht ein Wärmestau im Inneren des Schlafsacks entwickelt. So wird durch die gegenüber der Umgebungsluft abgeschlossene Gestaltung des Zwischenraums ein Luftaustausch nach außen praktisch ausgeschlossen. Dies führt dazu, dass sich der Schlafsack zwar schnell aufwärmt, jedoch schon nach kurzer Zeit die überschüssige Körperwärme nicht mehr in ausreichendem Maße nach außen abgeben kann. Die Temperatur im Schlafsackinneren steigt dadurch über das gewünschte Niveau hinaus an, was eine verstärkte Feuchtigkeitsabgabe des Benutzers zur Folge hat. Die Luftfeuchtigkeit im Inneren des Schlafsacks steigt ebenfalls an, da auch diese aufgrund des Lufteinschlusses im Zwischenraum zwischen den Sackteilen kaum nach außen dringen kann. Auf Dauer durchfeuchtet der Schlafsack, nimmt Körpergeruch an und lässt im Extremfall den nassgeschwitzten Benutzer sogar frieren. Gerade bei Verwendung des Schlafsacks für Kinder sind derartige Wirkungen nachteilig, da sie den Kreislauf und die Gesundheit des Kindes gefährden können. Da der beschriebene Schlafsack nicht speziell für Kinder konzipiert ist, sind ihm diese Probleme fremd.

Aus der WO 03/092451 A1 ist es für sich gesehen bekannt, in flexiblen Materialien sogenannte Klimazonen auszubilden.

Der vorliegenden Erfindung liegt nun die Aufgabe zugrunde, den bekannten Schlafsack zur Verwendung für Kinder so auszugestalten und weiterzubilden, dass dieser einem sich darin befindlichen Kind auf sichere und komfortable Weise einen geeigneten thermischen Schutz bietet, wobei insbesondere Wärmestaus sowie eine Durchfeuchtung des Schlafsacks vermieden werden sollen.

Erfindungsgemäß wird die voranstehende Aufgabe durch einen Schlafsack mit den Merkmalen des Patentanspruchs 1 gelöst. Danach ist der erfindungsgemäße Schlafsack dadurch gekennzeichnet, dass das äußere Sackteil und/oder das innere Sackteil mit Klimazonen ausgestattet ist bzw. sind, die unter Aufrechterhaltung einer thermischen Isolierung ein Entweichen von Luftfeuchtigkeit aus dem Inneren des Sackteils ermöglichen, wobei die Klimazonen als Durchgänge durch das Material des Sackteils ausgeführt sind und wobei die Durchgänge beidseitig, d.h. innen und außen durch eine netzartige Struktur geschlossen sind.

Erfindungsgemäß wurde dabei erkannt, dass die Regulierung von Feuchtigkeit insbesondere dann problematisch ist, wenn das Kind aufgrund einer zu starken thermischen Isolation im Schlafsack schwitzt. Erfindungsgemäß wird die Entstehung von Hitzestaus und die Bildung von Feuchtigkeit dadurch vermieden, das das äußere Sackteil und/oder das innere Sackteil Klimazonen aufweist, die unter Aufrechterhaltung einer thermischen Isolierung ein Entweichen von Feuchtigkeit aus dem Inneren des Sackteils ermöglichen. Die Klimazonen sorgen dabei für eine gewisse Luftzirkulation, wodurch mit Feuchtigkeit beladene Luft aus dem Inneren des Sackteils entweichen kann.

Erfindungsgemäß sind die Klimazonen dabei als Durchgänge durch das Material des Sackteils ausgeführt, wobei die Durchgänge beidseitig, d.h. innen und außen, durch eine netzartige Struktur geschlossen sind. Durch die erfindungsgemäße Ausbildung der Klimazonen als Durchgänge durch das Material, die durch eine netzartige Struktur geschlossen sind, wird auf vorteilhafte Weise eine gewisse thermische Isolation des Durchgangs durch Bildung eines inneren Luftpolsters geschaffen, wobei gleichzeitig eine Luftzirkulation zum Abführen von Feuchtigkeit möglich ist.

In vorteilhafter Weise sind die Befestigungsmittel zum Befestigen des äußeren Sackteils am inneren Sackteil im Bereich des Kopfendes oder unterhalb des Kopfendes angeordnet. Somit ist die in Bezug auf den Kopf des Kindes höchste Position des äußeren Sackteils definiert, so dass ein unbeabsichtigtes Überdecken des Kopfes ausgeschlossen ist.

In konstruktiver Hinsicht ist es von Vorteil, wenn die Befestigungsmittel als (Druck)-Knopf-Verbindung, als Knopf-Verbindung, als Nadelfilz-Verbindung oder als Reißverschluss ausgebildet sind. Die Befestigungsmittel verlaufen in weiter vorteilhafter Weise um das innere Sackteil, so dass eine allseitige Verbindung zwischen den Sackteilen realisierbar ist. Im Falle einer solchen Verbindung ist die Kombination der beiden Sackteile nicht erkennbar, so dass der in einem solchen Falle zweiteilige Schlafsack wie ein einteiliger Schlafsack erscheint, nämlich mit einem äußeren Sackteil und einem darin befindlichen Inlet.

Nicht nur aus Geometriegründen, sondern auch zur einfachen Handhabung, erstrecken sich die Befestigungsmittel in etwa quer zur Längsachse der Sackteile, so dass sich eine symmetrische Ausgestaltung des äußeren Sackteils ergibt. Es ist jedoch auch denkbar, dass sich das äußere Sackteil im hinteren, rückseitigen Bereich weiter nach oben erstreckt, um nämlich eine bessere Polsterung zum Untergrund hin zu schaffen. Dabei könnte sich das äußere Sackteil sogar im Sinne eines Kissens bis über den Kopfbereich hinaus erstrecken, nämlich zur Auflage des Kopfes. Beliebige Formen einer solchen Verlängerung des rückseitigen Teils des äußeren Sackteils sind denkbar.

In bevorzugter Ausgestaltung ist das äußere Sackteil mittels umlaufendem Reißverschluss am inneren Sackteil befestigt. Zur Vermeidung von Verletzungen, insbesondere aber auch zur Begünstigung eines gefälligen optischen Eindrucks, ist vorzugsweise oberhalb der Befestigungsmittel, d.h. oberhalb des Reißverschlusses, eine umlaufende Abdecklasche zum Überdecken der Befestigungsmittel bei entferntern äußeren Sackteil und zum Überdecken des Verbindungsbereichs bei verbundenem Sackteil vorgesehen. Diese Lasche ist vorzugsweise aus dem gleichen Material wie das innere Sackteil hergestellt und kann integraler Bestandteil des inneren Sackteils sein. Der Einfachheit halber lässt sich eine entsprechende Lasche oberhalb des Reißverschlusses an das innere Sackteil annähen und bildet einen dekorativen Randbereich.

Da das innere Sackteil zur unmittelbaren Aufnahme des Kindes dient, kommt dem Material des inneren Sackteils eine ganz besondere Bedeutung zu, um nämlich durch weiche Ausgestaltung das Wohlempfinden des Kindes zu begünstigen. Dabei ist es von Vorteil, wenn das innere Sackteil aus Jersey, vorzugsweise aus 100%iger Baumwolle, hergestellt ist. Der Fußbereich sollte hinreichend groß ausgebildet sein, um die erforderliche Strampelfreiheit zu gewährleisten.

Des Weiteren ist es zur Begünstigung des Wohlbefindens von Vorteil, wenn das innere Sackteil bereichsweise, zumindest aber im Bereich des Kopfendes, gefüttert und/oder wattiert ist. Auch dadurch wird das Wohlempfinden des Kindes positiv beeinflusst und lässt sich eine hinreichende thermische Isolierung gewährleisten.

Grundsätzlich ist es denkbar, dass der Schlafsack beliebige Ausgestaltungen des Kopfendes aufweist, wie sie nämlich bei Schlafsäcken für Kinder, insbesondere für Kleinkinder, üblich sind. Eine besondere Sicherheit liefert die Ausgestaltung des inneren Sackteils im Bereich des Kopfendes im Sinne eines Leibchens mit Trägern, zumal dadurch eine Fixierung am Kleinkind vorgenommen wird. Im Rahmen einer solchen Ausgestaltung ist wirksam vermieden, dass sich das Kind im Schlafsack dreht und sich dabei in den Schlafsack hineinbewegt. Auch durch diese Maßnahme ist die Erstickungsgefahr wirksam vermieden. Außerdem befinden sich die Arme des Kindes stets außerhalb des inneren Sackteils, so dass ein Verfangen der Arme im Schlafsack vermieden ist. Ein solcher Schlafsack verfügt demnach über ein hohes Maß an Sicherheit in Bezug auf das Kleinkind.

Eine weiterreichende Flexibilität des erfindungsgemäßen Schlafsacks ist dadurch erreicht, dass das innere Sackteil über die Träger in der Länge verstellbar ist, so dass zumindest in einem gewissen Maße ein "Mitwachsen" des Schlafsacks möglich ist. Im Konkreten ist die Länge des inneren Schlafsacks durch über Verbindungsmittel bei unterschiedlicher Länge miteinander verbindbare Trägerteile realisierbar, wobei die Verbindungsmittel als Druckknöpfe, Häkchen, Klettverbindungen oder dergleichen ausgeführt sein können. In bevorzugter Ausführung sind paarweise Druckknöpfe vorgesehen, so dass eine Anpassung des inneren Sackteils bzw. Leibchens an die Größe des Kindes möglich ist.

Handelt es sich bei dem inneren Sackteil um eine geschlossene Einheit, bringt die Handhabung in Bezug auf das Wickeln des Kleinkindes Probleme mit sich, jedenfalls dann, wenn das Kind schläft und ein Wickeln erforderlich ist. So ist es grundsätzlich erforderlich, das Kind aus dem Schlafsack herauszunehmen, wodurch sich eine recht umständliche Handhabung ergibt. Insoweit ist es von ganz besonderem Vorteil, wenn das innere Sackteil über einen vorzugsweise seitlich zumindest teilweise umlaufenden Reißverschluss derart öffenbar ist, dass das Sackteil zu einer Unterlage ausbreitbar ist. Mit anderen Worten, lässt sich das seitliche Sackteil derart öffnen und aufklappen, dass das darin befindliche Kind ohne Verlagerung gewickelt werden kann. Außerdem lässt sich das innere Sackteil in geöffnetem Zustand als Decke verwenden, wodurch die Flexibilität des Schlafsacks abermals begünstigt ist.

Die gleichen Vorteile, die voranstehend zu dem inneren Sackteil erörtert worden sind, lassen sich auch beim äußeren Sackteil realisieren. So ist es von Vorteil, wenn das äußere Sackteil über einen vorzugsweise seitlich zumindest teilweise umlaufenden Reißverschluss derart öffenbar ist, dass das Sackteil zu einer Unterlage ausbreitbar ist. Bei Kombination beider Sackteile lassen sich diese nacheinander von der Seite her öffnen und zu einer zweilagigen Decke ausbreiten, wodurch ein allseitiger Zugriff auf das Kind möglich ist.

Geht man davon aus, dass das äußere Sackteil zur Ergänzung des inneren Sackteils im Sinne einer weiteren thermischen Isolation dient, ist es von Vorteil, wenn das äußere Sackteil zumindest teilweise gefüttert oder gefüllt ist. Die Füllung des äußeren Sackteils kann synthetisches Füllmaterial und/oder Daunen bzw. Federn umfassen. Die Verwendung von Materialien aus Mikrofasern, wie beispielsweise Goretex ist denkbar und möglich, um nämlich die Atmungsaktivität des gesamten Schlafsacks zu begünstigen.

In Bezug auf die thermische Isolationseigenschaft ist es von weiterem Vorteil, wenn die Füllung mehr oder weniger in einem gleich verteilten Zustand fixiert ist. Dazu könnte das äußere Sackteil Kammern zur Aufnahme des Füllmaterials umfassen, so dass eine Anhäufung bzw. Konzentration von Füllmaterial in einem Bereich und ein Fehlen von Füllmaterial in einem anderen Bereich vermieden ist. So ist es denkbar, dass das äußere Sackteil zur Bildung von Kammern abgesteppt ist, wobei sich das Füllmaterial in den jeweiligen Kammern befindet.

Mit den voranstehend erörterten Maßnahmen lässt sich der erfindungsgemäße Schlafsack sowohl im Sommer als auch im Winter verwenden, nämlich einerseits lediglich bestehend aus dem inneren Sackteil und andererseits unter Ergänzung mit dem äußeren Sackteil. Somit lässt sich das thermische Isolationsverhalten des Schlafsacks an die jeweilige Außentemperatur anpassen.

Die hier in Rede stehenden Klimazonen sind vorzugsweise auf der vorderen Seite des Sackteils ausgebildet, insbesondere über die gesamte Längserstreckung des Sackteils hinweg, so dass über die Längserstreckung hinweg ein Hitzestau wie auch eine Anreicherung von Feuchtigkeit vermieden ist.

Die Klimazonen können ebenso - zusätzlich oder alternativ - im bzw. am inneren Sackteil ausgebildet sein, im Konkreten im Bereich des Kopfendes des inneren Sackteils. So ist es sinnvoll, entsprechende Klimazonen insbesondere dann am inneren Sackteil vorzusehen, wenn dieses als langarmiges Leibchen ausgebildet ist. Dabei könnten die Klimazonen im Achselbereich unter den Armen oder im unteren Armbereich ausgebildet sein, so dass dort eine Luftzirkulation stattfinden kann, wodurch das Wohlempfinden des Kindes abermals begünstigt ist.

Die Arme sind im Rahmen einer vorteilhaften Ausgestaltung zumindest leicht wattiert oder gepolstert. Außerdem ist es möglich, die Arme des Leibchens vom inneren Sackteil entfernbar auszugestalten, um nämlich eine Umstellung auf die jeweilige Außentemperatur vornehmen zu können. Im Konkreten können die Arme per Reißverschluss oder Klettverschluss an dem inneren Sackteil befestigt sein.

Wie auch bereits das innere Sackteil selbst, sind die Arme des inneren Sackteils aus Jersey, vorzugsweise aus 100 %iger Baumwolle, hergestellt. Von weiterem Vorteil ist es, wenn an den freien Enden der Arme Bündchen vorgesehen sind, wodurch sich die Behaglichkeit des inneren Sackteils bzw. Leibchens abermals verbessert.

Die Durchgänge und somit die Klimazonen können bereichsweise flächig ausgebildet sein, nämlich in Form von Kreisen, Quadraten, Vielecken, Streifen oder dergleichen. Bei streifenartiger Ausgestaltung ist es besonders einfach, diese Klimazonen über die gesamte Länge des Sackteils hinweg zu erstrecken, nämlich in Form von in Längsrichtung verlaufenden streifenförmigen Ausnehmungen, die durch netzartige Stoffe geschlossen sind, denen ohne weiteres eine dekorative Funktion zukommen kann. So erscheinen die netzartigen Strukturen der Klimazonen eher als stilistische bzw. designerische Elemente und wirken weniger als technische Merkmale, wodurch der optische Eindruck des Schlafsacks ganz erheblich begünstigt ist.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche, andererseits auf die nachfolgende Erläuterung zweier bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigt
- Fig. 1: in einer schematischen Ansicht ein Ausführungsbeispiel eines erfindungsgemäßen Schlafsacks, wobei dieser ein inneres Sackteil und ein mit dem inneren Sackteil verbundenes äußeres Sackteil mit Klimazonen umfasst und
- Fig. 2: ebenfalls in einer schematischen Ansicht ein weiteres Ausführungsbeispiel eines erfindungsgemäßen Schlafsacks, wobei dort im Gegensatz zu dem in Fig. 1 gezeigten Ausführungsbeispiel das innere Sackteil bzw. das Leibchen langarmig ausgeführt ist.

Fig. 1 zeigt ein Ausführungsbeispiel eines erfindungsgemäßen Schlafsacks mit einem am Kopfende 1 offenen und am Fußende 2 geschlossenen Sackteil 3. Zwischen dem Kopfende 1 und dem Fußende 2 sind Verschlussmittel 4 zum Öffnen und Schließen des Sackteils 3 vorgesehen, wobei es sich dabei im Konkreten um einen seitlichen Reißverschluss handelt.

Am Sackteil 3 sind Befestigungsmittel 5 vorgesehen, an denen ein äußeres Sackteil 6 derart befestigt ist, dass das Sackteil 3 als inneres Sackteil 3 vom äußeren Sackteil 6 umgeben ist. Fig. 1 zeigt den Verlauf des inneren Sackteils 3 im äußeren Sackteil 6 durch eine gestrichelte Linie.

Fig. 1 lässt des Weiteren erkennen, dass die Befestigungsmittel 5 unterhalb des Kopfendes 1 angeordnet sind. Im Konkreten handelt es sich dabei um einen umlaufenden Reißverschluss, der eine geschlossene Einheit zwischen dem inneren Sackteil 3 und dem äußeren Sackteil 6 bildet. Der Reißverschluss 5 erstreckt sich quer zur Längsachse der Sackteile 3, 6, so dass sich eine symmetrische Ausgestaltung ergibt.

In Fig. 1 ist des Weiteren angedeutet, dass der Reißverschluss 5 durch eine Abdecklasche 7 überdeckt ist, so dass dadurch einerseits eine weiterreichende Isolation und andererseits ein Schutz gegen Verletzungen geschaffen ist. Außerdem begünstigt die Vorkehrung der Abdecklasche 7 den Eindruck eines einheitlich ausgebildeten Schlafsacks.

Fig. 1 lässt des Weiteren erkennen, dass das innere Sackteil 3 im Bereich des Kopfendes 1 im Sinne eines Leibchens mit Trägem 8 ausgebildet ist. Die Träger 8 sind jeweils zweiteilig ausgeführt und lassen sich über Druckknöpfe 9 in der Länge verstellen, so dass das innere Sackteil 3 insgesamt dadurch längenverstellbar ist.

Wie bereits zuvor erwähnt, ist das innere Sackteil 3 über einen Reißverschluss 4 öffenbar, der seitlich das Sackteil 3 zumindest teilweise umläuft, nämlich soweit, dass das Sackteil 3 insgesamt öffenbar ist. Entsprechend verfügt auch das äußere Sackteil 6 über einen seitlich angeordneten, umlaufenden Reißverschluss 10, so dass auch das äußere Sackteil 3 öffenbar und zu einer Unterlage bzw. Decke ausbreitbar ist. Durch Öffnen des äußeren Sackteils 6 und des inneren Sackteils 3 lässt sich somit eine zweilagige Decke schaffen, ohne das Kind aus dem Schlafsack herausnehmen zu müssen.

In Fig. 1 ist des Weiteren angedeutet, dass das äußere Sackteil 6 Kammern 11 aufweist, die mit einem Daunenmaterial zur thermischen Isolation gefüllt sind.

Weiter zeigt Fig. 1, dass das äußere Sackteil 6 mit Klimazonen 12 ausgestattet ist, die sich im Konkreten als Durchgänge 13 definieren, die durch eine netzartige Struktur 14 geschlossen sind.

Fig. 2 zeigt ein weiteres Ausführungsbeispiel eines erfindungsgemäßen Schlafsacks, bei dem das innere Sackteil 3 als langarmiges Leibchen ausgeführt ist. Die Arme 15 sind vom Leibchen entfernbar ausgeführt, wobei auf eine diesbezügliche Darstellung verzichtet worden ist.

Die Arme 15 sind leicht wattiert und aus Jersey, vorzugsweise aus 100 %iger Baumwolle hergestellt.

Des Weiteren ist in Fig. 2 angedeutet, dass das innere Sackteil 3 ebenfalls Klimazonen 16 aufweist, die im Achselbereich unter den Armen 15 ausgebildet sind. Auch hier ist eine Luftzirkulation gewährleistet. Im Übrigen wird zu den Merkmalen des Ausführungsbeispiels gemäß Fig. 2 auf die Figurenbeschreibung zu Fig. 1 verwiesen, zumal dort die gleichen Bezugszeichen verwendet sind.

Hinsichtlich weiterer Merkmale, die sich den Figuren nicht entnehmen lassen, sei zur Vermeidung von Wiederholungen auf den allgemeinen Teil der Beschreibung verwiesen.

Schließlich sei angemerkt, dass die voranstehenden Ausführungsbeispiele zur Erörterung der beanspruchten Lehre dienen, diese jedoch nicht auf die Ausführungsbeispiele einschränken.

## Patentansprüche

1. Schlafsack für Kinder, mit einem am Kopfende (1) offenen und am Fußende (2) geschlossenen Sackteil (3), wobei sich zwischen dem Kopfende (1) und dem Fußende (2) Verschlussmittel (4) zum Öffnen und Schließen des Sackteils (3) erstrecken, wobei am Sackteil (3) Befestigungsmittel (5) vorgesehen sind, an denen ein äußeres Sackteil (6) derart befestigbar ist, dass das Sackteil (3) als inneres Sackteil (3) zumindest teilweise vom äußeren Sackteil (6) umgeben ist
**dadurch gekennzeichnet, dass** das äußere Sackteil (6) und/oder das innere Sackteil (3) mit Klimazonen (12, 16) ausgestattet ist bzw. sind, die unter Aufrechterhaltung einer thermischen Isolierung ein Entweichen von Luftfeuchtigkeit aus dem Inneren des Sackteils (3 und/oder 6) ermäglichen, wobei die Klimazonen (12, 16) als Durchgänge durch das Material des Sackteils ausgeführt sind, und wobei die Durchgänge beidseitig, d.h. innen und außen, durch eine netzartige Struktur (14) geschlossen sind.

2. Schlafsack nach Anspruch 1, **dadurch gekennzeichnet, dass** die Befestigungsmittel (5) im Bereich des Kopfendes (1) oder unterhalb des Kopfendes (1) angeordnet sind.

3. Schlafsack nach Anspruch 1 oder 2, **dadurch gekennzeichnet, dass** die Befestigungsmittel (5) als (Druck-)Knopfverbindung, als Nadelfilzverbindung oder als Reißverschluss ausgebildet sind und dass die Befestigungsmittel (5) vorzugsweise rund um das innere Sackteil (3) verlaufen, so dass eine allseitige Verbindung zwischen den Sackteilen (3, 6) realisierbar ist oder dass sich die Befestigungsmittel (5) in etwa quer zur Längsachse der Sackteile (3, 6) erstrecken.

4. Schlafsack nach einem der Ansprüche 1 bis 3, **dadurch gekennzeichnet, dass** am inneren Sackteil (3), vorzugsweise oberhalb der Befestigungsmittel (5), eine Abdecklasche (7) zum Überdecken der Befestigungsmittel (5) bei entferntern äußerem Sackteil (6) und zum Überdecken des Verbindungsbereichs bei verbundenen Sackteilen (3, 6) vorgesehen ist.

5. Schlafsack nach einem der Ansprüche 1 bis 4, **dadurch gekennzeichnet, dass** das innere Sackteil (3) aus Jersey, vorzugsweise aus 100 %iger Baumwolle, hergestellt ist und/oder dass das innere Sackteil (3) zumindest im Bereich des Kopfendes (1) gefüttert und/oder wattiert ist.

6. Schlafsack nach einem der Ansprüche 1 bis 5, **dadurch gekennzeichnet, dass** das innere Sackteil (3) im Bereich des Kopfendes (1) im Sinne eines Leibchens mit Trägem (8) ausgeführt ist, wobei das innere Sackteil (3) vorzugsweise über die Träger (8) in der Länge verstellbar ist, wobei die Länge des inneren Sackteils (3) durch über Verbindungsmittel bei unterschiedlicher Länge miteinander verbindbare Trägerteile realisierbar ist und wobei die Verbindungsmittel vorzugsweise als Druckknöpfe (9), Häkchen, Klettverbindungen oder dgl. ausgeführt sind.

7. Schlafsack nach einem der Ansprüche 1 bis 6, **dadurch gekennzeichnet, dass** das innere Sackteil (3) über einen vorzugsweise seitlich zumindest teilweise umlaufenden Reißverschluss (4) derart öffenbar ist, dass das Sackteil (3) zu einer Unterlage ausbreitbar ist und/oder dass das äußere Sackteil (6) über einen vorzugsweise seitlich zumindest teilweise umlaufenden Reißverschluss (10) derart öffenbar ist, dass das Sackteil (6) zu einer Unterlage ausbreitbar ist.

8. Schlafsack nach einem der Ansprüche 1 bis 7, **dadurch gekennzeichnet, dass** das äußere Sackteil (6) zumindest teilweise gefüttert oder gefüllt ist, wobei die Füllung synthetisches Füllmaterial und/oder Daunen bzw. Federn umfassen kann und/oder wobei das äußere Sackteil (6) Kammern (11) zur Aufnahme des Füllmaterials umfassen kann.

9. Schlafsack nach einem der Ansprüche 1 bis 8, **dadurch gekennzeichnet, dass** die Klimazonen (12) auf der Vorderseite des äußeren Sackteils (6), insbesondere über dessen Längserstreckung hinweg, ausgebildet sind und/oder im Bereich des Kopfendes des inneren Sackteils (3) ausgebildet sind.

10. Schlafsack nach Anspruch 9, **dadurch gekennzeichnet, dass** das innere Sackteil (3) als langarmiges Leibchen ausgeführt ist und dass die Klimazonen (16) im Achselbereich unter den Armen (15) und/oder zumindest teilweise in den Armen ausgebildet sind.

11. Schlafsack nach Anspruch 10, **dadurch gekennzeichnet, dass** die Arme zumindest leicht wattiert oder gepolstert sind und/oder dass die Arme des Leibchens, d.h. die Arme des inneren Sackteils, entfernbar sind und vorzugsweise an ihrem freien Ende mit einem Bündchen enden, wobei die Arme aus Jersey, vorzugsweise aus 100 %iger Baumwolle, hergestellt sein können.

12. Schlafsack nach einem der Ansprüche 9 bis 11, **dadurch gekennzeichnet, dass** die Klimazonen (12, 16) in Form von Kreisen, Quadraten, Vielecken, Streifen oder dgl., ausgeführt, sind.

## Claims

1. Sleeping bag for children, having a bag part (3) which is open at the head end (1) and closed at the foot end (2), wherein closure means (4) for opening and closing the bag part (3) extend between the head end (1) and the foot end (2), wherein fastening means (5) are provided on the bag part (3), to which fastening means (5) an outer bag part (6) may be fastened in such a manner that the bag part (3) is at least partially surrounded as an inner bag part (3) by the outer bag part (6),
**characterised in that** the outer bag part (6) and/or the inner bag part (3) is/are equipped with ventilation zones (12, 16) which, while maintaining thermal insulation, allow humidity to escape from the interior of the bag part (3 and/or 6), wherein the ventilation zones (12, 16) are in the form of passages through the material of the bag part, and wherein the passages are closed on both sides, i.e. on the inside and on the outside, by a net-like structure (14).

2. Sleeping bag according to claim 1, **characterised in that** the fastening means (5) are arranged in the region of the head end (1) or below the head end (1).

3. Sleeping bag according to claim 1 or 2, **characterised in that** the fastening means (5) are in the form of a (snap-fastening) button connection, a needled felt connection or a zip fastener, and the fastening means (5) preferably extend all round the inner bag part (3) so that an all-round connection between the bag parts (3, 6) may be obtained or the fastening means (5) run approximately transversely to the longitudinal axis of the bag parts (3, 6).

4. Sleeping bag according to any one of claims 1 to 3, **characterised in that** a cover flap (7) for covering the fastening means (5) when the outer bag part (6) is removed and for covering the join region when the bag parts (3, 6) are joined is provided on the inner bag part (3), preferably above the fastening means (5).

5. Sleeping bag according to any one of claims 1 to 4, **characterised in that** the inner bag part (3) is made of jersey, preferably of 100 % cotton, and/or the inner bag part (3) is lined and/or wadded at least in the region of the head end (1).

6. Sleeping bag according to any one of claims 1 to 5, **characterised in that**, in the region of the head end (1), the inner bag part (3) is fashioned like a bodice with shoulder straps (8), wherein the inner bag part (3) is preferably adjustable in length by means of the shoulder straps (8), wherein the length of the inner bag part (3) can be obtained by shoulder strap parts which are connectable to each other at different lengths by means of connection means, and wherein the connection means are preferably in the form of snap-fastening buttons (9), hooks, loop and burr type connections or the like.

7. Sleeping bag according to any one of claims 1 to 6, **characterised in that** the inner bag part (3) can be opened by means of a zip fastener (4), which preferably extends at least partly around the sides, in such a manner that the bag part (3) can be spread out to form a mat, and/or the outer bag part (6) can be opened by means of a zip fastener (10), which preferably extends at least partly around the sides, in such a manner that the bag part (6) can be spread out to form a mat.

8. Sleeping bag according to any one of claims 1 to 7, **characterised in that** the outer bag part (6) is at least partially lined or filled, wherein the filling may include synthetic filler material and/or down and/or feathers, and/or wherein the outer bag part (6) may comprise chambers (11) for receiving the filler material.

9. Sleeping bag according to any one of claims 1 to 8, **characterised in that** the ventilation zones (12) are formed on the front side of the outer bag part (6), especially extending over the length thereof, and/or are formed in the region of the head end of the inner bag part (3).

10. Sleeping bag according to claim 9, **characterised in that** the inner bag part (3) is in the form of a long-sleeved bodice and the ventilation zones (16) are formed in the armpit region below the arms (15) and/or at least partially in the arms.

11. Sleeping bag according to claim 10, **characterised in that** the arms are at least slightly wadded or padded and/or the arms of the bodice, i.e. the arms of the inner bag part, are removable and preferably end in a cuff at their free ends, wherein the arms may be made of jersey, preferably of 100 % cotton.

12. Sleeping bag according to any one of claims 9 to 11, **characterised in that** the ventilation zones (12, 16) are in the form of circles, squares, polygons, strips or the like.

## Revendications

1. Sac de couchage pour enfants, avec une pièce de sac (3) ouverte à l'extrémité de tête (1) et fermée à l'extrémité de pied (2), des moyens de fermeture (4) pour l'ouverture et la fermeture de la pièce de sac (3) s'étendant entre l'extrémité de tête (1) et l'extrémité de pied (2), des moyens de fixation (5) étant prévus à la pièce de sac (3) auxquels une pièce de sac extérieure (6) peut être fixée de telle manière que la pièce de sac (3) est entourée, en tant que pièce de sac intérieure (3), au moins partiellement par la pièce de sac extérieure (6),
**caractérisé par le fait que** la pièce de sac extérieure (6) et/ou la pièce de sac intérieure (3) est ou respectivement sont équipée(s) de zones climatiques (12, 16) qui, tout en maintenant une isolation thermique, rendent possible une évacuation de l'humidité de l'air hors de l'intérieur de la pièce de sac (3 et/ou 6), les zones climatiques (12, 16) étant réalisées sous la forme de passages à travers le matériau de la pièce de sac et les passages étant fermés des deux côtés, c'est-à-dire à l'intérieur et à l'extérieur, par une structure (14) réticulée.

2. Sac de couchage selon la revendication 1, **caractérisé par le fait que** les moyens de fixation (5) sont disposés dans la zone de l'extrémité de tête (1) ou au-dessous de l'extrémité de tête (1).

3. Sac de couchage selon la revendication 1 ou 2, **caractérisé par le fait que** les moyens de fixation (6) sont réalisés sous la forme d'une liaison à boutons (pression), sous la forme d'une liaison à feutre aiguilleté ou sous la forme d'une fermeture à glissière et que les moyens de fixation (5) s'étendent de préférence tout autour de la pièce de sac intérieure (3) de telle sorte qu'une liaison de tous les côtés entre les pièces de sac (3, 6) peut être réalisée ou bien que les moyens de fixation (5) s'étendent sensiblement transversalement par rapport à l'axe longitudinal des pièces de sac (3,6)

4. Sac de couchage selon l'une des revendications 1 à 3, **caractérisé par le fait qu'**une attache de couverture (7) est prévue à la pièce de sac intérieure (3), de préférence au-dessus des moyens de fixation (5), pour le recouvrement des moyens de fixation (5) lorsque la pièce de sac extérieure (6) est enlevée et pour le recouvrement de la zone de liaison lorsque les pièces de sac (3, 6) sont reliées.

5. Sac de couchage selon l'une des revendications 1 à 4, **caractérisé par le fait que** la pièce de sac intérieure (3) est fabriquée en jersey, de préférence en coton à 100% et/ou que la pièce de sac intérieure (3) est doublée et/ou ouatée au moins dans la zone de l'extrémité de tête (1).

6. Sac de couchage selon l'une des revendications 1 à 5, **caractérisé par le fait que** la pièce de sac intérieure (3) est réalisée dans la zone de l'extrémité de tête (1) dans le sens d'un petit corps avec des supports (8), la pièce de sac intérieure (3) étant réglable en longueur de préférence par l'intermédiaire des supports (8), la longueur de la pièce de sac intérieure (3) pouvant être réalisée par des pièces de support pouvant être reliées les unes aux autres par des moyens de liaison à des longueurs différentes et les moyens de liaison étant réalisés de préférence sous la forme de boutons-pression (9), de petits crochets, de liaisons à crampons ou similaire.

7. Sac de couchage selon l'une des revendications 1 à 6, **caractérisé par le fait que** la pièce de sac intérieure (3) peut être ouverte au moyen d'une fermeture à glissière (4) circulant au moins partiellement de préférence latéralement de telle manière que la pièce de sac (3) peut être déployée en une alèze et/ou que la pièce de sac extérieure (6) peut être ouverte au moyen d'une fermeture à glissière (10) circulant au moins partiellement de préférence latéralement de telle manière que la pièce de sac (6) peut être déployée en une alèze.

8. Sac de couchage selon l'une des revendications 1 à 7, **caractérisé par le fait que** la pièce de sac extérieure (6) est au moins partiellement doublée ou rembourrée, le rembourrage pouvant comprendre un matériau de remplissage synthétique et/ou du duvet ou respectivement des plumes et/ou la pièce de sac extérieure (6) pouvant comprendre des chambres (11) pour la réception du matériau de remplissage.

9. Sac de couchage selon l'une des revendications 1 à 8, **caractérisé par le fait que** les zones climatiques (12) sont formées sur le côté antérieur de la pièce de sac extérieure (6), en particulier tout au long de son extension longitudinale et/ou sont formées dans la zone de l'extrémité de tête de la pièce de sac intérieure (3).

10. Sac de couchage selon la revendication 9, **caractérisé par le fait que** la pièce de sac intérieure (3) est réalisée sous la forme d'un petit corps à longs bras et que les zones climatiques (16) sont réalisées dans la zone d'aisselles sous les bras (15) et/ou au moins partiellement dans les bras.

11. Sac selon la revendication 10, **caractérisé par le fait que** les bras sont au moins partiellement ouatés ou rembourrés et/ou que les bras du petit corps, c'est-à-dire les bras de la pièce de sac intérieure, peuvent être démontés et se terminent de préférence à leur extrémité libre par une petite collerette, les bras pouvant être fabriqués en jersey, de préférence en coton à 100%.

12. Sac selon l'une des revendications 9 à 11, **caractérisé par le fait que** les zones climatiques (12, 16) sont réalisés en forme de cercles, de carrés, de polygones, de bandes ou similaire.
